# FASCICULE DE BREVET EUROPEEN

(11) **EP 3 052 993 B1**
(45) Date de publication et mention de la délivrance du brevet: **05.07.2017**
(21) Numéro de dépôt: 14765905.6
(22) Date de dépôt: 08.09.2014
(51) Int. Cl.: G04B 1/16, G04B 1/22, G04B 17/32, G04B 17/26, G04B 15/14, G04B 15/00, G04B 13/02, G04B 13/00

(54) **MOUVEMENT D'HORLOGERIE ET PIECE COMPRENANT UN TEL MOUVEMENT**
UHRWERK UND UHR MIT SOLCH EINEM UHRWERK
CLOCKWORK MOVEMENT AND TIMEPIECE INCLUDING SUCH A MOVEMENT

(30) Priorité: 03.10.2013 CH 16972013
(43) Date de publication de la demande: 10.08.2016
(73) Titulaire: GFPI SA, 2301 La Chaux-de-Fonds (CH)
(72) Inventeur: ROTH, Dylan, CH-2000 Neuchâtel (CH); FORSEY, Stephen, CH-2416 Les Brenets (CH)
(74) Mandataire: e-Patent SA
(86) Numéro de dépôt international: PCT/EP2014/069053
(87) Numéro de publication internationale: WO 2015/049090

(56) Documents cités:
- EP-A1- 2 570 870
- WO-A1-2006/099882
- CH-B1- 698 622

## Description

### Domaine technique

La présente invention concerne un mouvement d'horlogerie, notamment pour une pièce d'horlogerie mécanique. Plus particulièrement, elle concerne un mouvement d'horlogerie comprenant :
- une source d'énergie mécanique,
- un premier organe réglant et un premier échappement reliés par un premier rouage à ladite source d'énergie, le premier rouage, le premier échappement et le premier organe réglant définissant un premier ensemble,
- un deuxième organe réglant et un deuxième échappement reliés par un deuxième rouage à ladite source d'énergie, le deuxième rouage, le deuxième échappement et le deuxième organe réglant définissant un deuxième ensemble, et
- un engrenage différentiel agencé pour assurer une liaison cinématique entre le premier ensemble et la source d'énergie d'une part et entre le deuxième ensemble et la source d'énergie d'autre part.

La présente invention concerne également une pièce d'horlogerie comprenant un tel mouvement.

### Etat de la technique

Un mouvement similaire est notamment décrit dans le brevet CH 698622. Ce type de mouvement comprenant deux organes réglants alimentés par l'engrenage différentiel décrit dans le brevet CH 698622 ou tout autre engrenage différentiel connu de l'art antérieur présente certains effets indésirables liés à l'utilisation d'un tel engrenage différentiel. Notamment, lors d'une impulsion simultanée sur les deux chaines cinématiques comprenant l'une le premier ensemble et l'autre le deuxième ensemble, l'énergie sera tout d'abord fournie à la chaine cinématique qui nécessite le moins d'énergie. C'est seulement après cela que la deuxième chaine recevra de l'énergie. Cela a pour conséquence que l'énergie servant à entretenir l'organe réglant de la deuxième chaine sera perdue. En effet, comme l'impulsion sur l'organe réglant aura déjà été faite, l'ancre sera donc déjà en phase de repos. Cela entraine une perte de l'amplitude du deuxième balancier et une augmentation de celle du premier balancier, ce qui est néfaste à la marche de la pièce d'horlogerie.

Un but de la présente invention est donc de pallier cet inconvénient, en proposant un mouvement d'horlogerie permettant de fournir immédiatement à chacun des deux organes réglants l'énergie qui lui est nécessaire sans perturber l'autre organe réglant.

### Divulgation de l'invention

A cet effet, et conformément à la présente invention, il est proposé un mouvement d'horlogerie comprenant
- une source d'énergie mécanique,
- un premier organe réglant et un premier échappement reliés par un premier rouage à ladite source d'énergie, le premier rouage, le premier échappement et le premier organe réglant définissant un premier ensemble,
- un deuxième organe réglant et un deuxième échappement reliés par un deuxième rouage à ladite source d'énergie, le deuxième rouage, le deuxième échappement et le deuxième organe réglant définissant un deuxième ensemble, et
- au moins un engrenage différentiel agencé pour assurer une liaison cinématique entre le premier ensemble et la source d'énergie d'une part et entre le deuxième ensemble et la source d'énergie d'autre part ;

Selon l'invention, ledit mouvement comporte en outre :
- un premier organe ressort prévu entre l'engrenage différentiel et le premier échappement et agencé pour exercer un couple sur une première sortie de l'engrenage différentiel,
- des premiers moyens de réarmage dudit premier organe ressort,
- un deuxième organe ressort prévu entre l'engrenage différentiel et le deuxième échappement et agencé pour exercer un couple sur une deuxième sortie de l'engrenage différentiel, et
- des deuxièmes moyens de réarmage dudit deuxième organe ressort.

Les organes ressorts permettent de fournir immédiatement à chacun des deux organes réglants l'énergie qui lui est nécessaire sans perturber l'autre organe réglant en supprimant les pertes ou les excédents d'énergie dus aux engrenages différentiels connus de l'art antérieur.

De préférence, l'engrenage différentiel peut comprendre une première roue de transmission et une première roue de sortie montée libre en rotation et reliée cinématiquement au premier ensemble, ledit premier organe ressort présentant une première extrémité reliée à ladite première roue de sortie et une seconde extrémité reliée à ladite première roue de transmission.

De préférence, l'engrenage différentiel peut comprendre une deuxième roue de transmission et une deuxième roue de sortie montée libre en rotation et reliée cinématiquement au deuxième ensemble, ledit deuxième organe ressort présentant une première extrémité reliée à ladite deuxième roue de sortie et une seconde extrémité reliée à ladite deuxième roue de transmission.

Avantageusement, les premiers moyens de réarmage du premier organe ressort peuvent comprendre un premier moyen d'entrainement de la première roue de sortie, ledit premier moyen d'entrainement étant solidaire de la première roue de transmission.

Avantageusement, les deuxièmes moyens de réarmage du deuxième organe ressort peuvent comprendre un deuxième moyen d'entrainement de la deuxième roue de sortie, ledit deuxième moyen d'entrainement étant solidaire de la deuxième roue de transmission.

D'une manière avantageuse, l'engrenage différentiel peut comprendre une roue d'entrée reliée cinématiquement à la source d'énergie.

De préférence, la roue d'entrée peut porter au moins un pignon-satellite agencé pour coopérer avec chacune des première et deuxième roues de transmission.

Avantageusement, chacun des premier et deuxième organes ressorts peut être un ressort spiral.

La présente invention concerne également une pièce d'horlogerie comportant un mouvement tel que défini ci-dessus.

### Brève description des dessins

L'invention sera mieux comprise à la lecture de la description qui va suivre, d'un mode de réalisation, donné à titre d'exemple et fait en référence aux dessins dans lesquels:
- la figure 1 représente une vue d'ensemble schématisée d'un mouvement selon l'invention,
- la figure 2 représente une vue isométrique de l'engrenage différentiel et des organes ressorts utilisés dans l'invention, et
- la figure 3 représente une vue en coupe de la figure 2.

### Mode(s) de réalisation de l'invention

En référence à la figure 1, le mouvement d'horlogerie selon l'invention comprend notamment
- une source d'énergie mécanique 1, tel qu'un barillet,
- un premier organe réglant 2 et un premier échappement 4, comprenant une première roue d'échappement 5 et une première ancre 6, reliés par un premier rouage 8 à ladite source d'énergie 1, le premier rouage 8, le premier échappement 4 et le premier organe réglant 2 définissant un premier ensemble,
- un deuxième organe réglant 10 et un deuxième échappement 12 comprenant une deuxième roue d'échappement 13 et une deuxième ancre 14, reliés par un deuxième rouage 16 à ladite source d'énergie 1, le deuxième rouage 16, le deuxième échappement 12 et le deuxième organe réglant 10 définissant un deuxième ensemble,
- un engrenage différentiel 18 agencé pour assurer une liaison cinématique entre le premier ensemble et la source d'énergie 1 d'une part et entre le deuxième ensemble et la source d'énergie 1 d'autre part.

Dans la variante représentée ici, les organes réglants 2 et 10 sont des balanciers simples, mais il est bien évident qu'ils peuvent être également des tourbillons ou des carrousels. De même, les premier et deuxième échappements représentés sont à ancre suisse mais ils pourraient être d'un autre type, tel que des échappements à détente ou d'autres types d'échappement connus.

En référence plus particulièrement aux figures 2 et 3, les éléments composant l'engrenage différentiel sont montés pivotant autour d'un arbre 20 solidaire du bâti du mouvement.

L'engrenage différentiel 18 comprend une roue d'entrée 22 montée pivotante autour de l'arbre 20 et présentant une denture extérieure engrenant avec un renvoi 24 engrenant lui-même avec la source d'énergie 1. Il est bien évident que le mécanisme peut comprendre d'autres mobiles que le renvoi 24 entre l'engrenage différentiel 18 et la source d'énergie 1.

La roue d'entrée 22 est solidaire d'un porte-satellite 26 qui comporte des arbres 28 perpendiculaires à l'arbre 20 et sur chacun desquels est monté pivotant un pignon-satellite 30. Dans la variante représentée, les pignons-satellites 30 sont à denture conique.

L'engrenage différentiel 18 comprend également une première roue de transmission 32 et une deuxième roue de transmission 34, respectivement montées pivotantes autour de l'arbre 20 au moyen d'un canon 33 et 35 respectivement. Chacune des première et deuxième roues de transmission 32, 34 présente une denture conique disposée de part et d'autre des pignons-satellites 30. Les dentures coniques des première et deuxième roues de transmission 32, 34 sont choisies de sorte qu'elles engrènent avec les dentures coniques des pignons-satellites 30.

Les première et deuxième roues de transmission 32, 34 représentées ici sont sous la forme de roue-cloche, mais il est bien évident que toute roue de transmission d'un différentiel plat peut convenir. De même la forme des dentures des pignons-satellites et des dentures des roues de transmission est adaptée à la construction du différentiel. Notamment, les dentures peuvent être droites.

L'engrenage différentiel 18 comprend également une première roue de sortie 36 et une deuxième roue de sortie 38, respectivement montées libres en rotation autour de l'arbre 20, et disposées à l'extérieur des première et deuxième roues de transmission 32, 34 respectivement.

La première roue de sortie 36 présente une denture extérieure engrenant avec le premier rouage 8 et la deuxième roue de sortie 38 présente une denture extérieure engrenant avec le deuxième rouage 16.

Une première goupille 40 est chassée dans la première roue de transmission 32 et insérée avec du jeu dans un trou prévu dans la première roue de sortie 36. De même, une deuxième goupille 42 est chassée dans la deuxième roue de transmission 34 et insérée avec du jeu dans un trou prévu dans la deuxième roue de sortie 38. Le rôle de ces goupilles 40, 42 sera décrit ci-après.

Conformément à l'invention, le mouvement comporte en outre :
- un premier organe ressort ou élastique 44 prévu entre l'engrenage différentiel 18 et le premier échappement 4 et armé pour exercer un couple sur la première roue de sortie 36,
- un deuxième organe ressort ou élastique 46 prévu entre l'engrenage différentiel 18 et le deuxième échappement 12 et armé pour exercer un couple sur la deuxième roue de sortie 38.

Plus précisément, le premier organe ressort 44 est placé à l'extérieur de la première roue de sortie 36, à l'opposé de la première roue de transmission 32, concentriquement à l'arbre 20. Il présente une première extrémité 48 solidaire de la première roue de sortie 36 au moyen d'une goupille 50 et une seconde extrémité 52 solidaire du canon 33 de la première roue de transmission 32.

De même, le deuxième organe ressort 46 est placé à l'extérieur de la deuxième roue de sortie 38, à l'opposé de la deuxième roue de transmission 34, concentriquement à l'arbre 20. Il présente une première extrémité 54 solidaire de la deuxième roue de sortie 38 au moyen d'une goupille 56 et une seconde extrémité 58 solidaire du canon 35 de la deuxième roue de transmission 34.

Un pré-armage des premier et deuxième organes ressorts peut être prévu lors de construction du mouvement.

Dans une autre variante de construction non représentée, le premier organe ressort 44 peut être placé à l'intérieur de la première roue de sortie 36, du même côté que la première roue de transmission 32, et le deuxième organe ressort 46 peut être placé à l'intérieur de la deuxième roue de sortie 38, du même côté que la deuxième roue de transmission 34.

Dans la variante représentée, les organes ressorts 44 et 46 sont des ressorts spiraux.

Il est bien évident que d'autres variantes de réalisation peuvent être prévues, telles que par exemple remplacer le spiral et la roue de sortie associée par une roue intégrant un élément élastique. Les organes ressorts ou éléments élastiques peuvent être de tout type de forme (boudin, spiral, lame-ressort, etc.), et de toute matière, la forme et la matière étant choisies pour que lesdits organes ressorts ou éléments élastiques permettent d'emmagasiner et de restituer de l'énergie.

Le fonctionnement du mouvement selon l'invention est le suivant :

Lors du fonctionnement, la force motrice arrivant de la source d'énergie 1 entre dans l'engrenage différentiel 18 par le renvoi 24, la roue d'entrée 22 et le porte-satellite 26 qui porte les pignons-satellites 30.

Lorsque les première et deuxième ancres 6 et 14 libèrent les roues d'échappement 5 et 13 respectivement, les roues de sortie associées 36 et 38 respectivement transmettent un couple à leur rouage associé 8 et 16 respectivement. Comme les organes ressorts 44 et 46 sont pré-armés sur leur roue de sortie associée 36 et 38 respectivement, ces dernières vont tourner dès qu'elles en auront la possibilité. Les roues de sortie 36 et 38 vont se mettre en mouvement avant les roues de transmission 32 et 34. En effet, les roues de sortie 36 et 38 sont plus proches des échappements 4 et 12 que les roues de transmission 32 et 34. Ainsi, le chemin de force à parcourir étant moins important pour parvenir aux roues de sortie 36 et 38, ces dernières ont un temps de réaction plus rapide que les roues de transmission 32 et 34.

Ce mécanisme permet de transmettre aux roues de sortie 36 et 38 des forces qui proviennent exclusivement de leurs organes ressorts respectifs 44 et 46. Cette transmission se déroule également lorsque les impulsions des organes réglants 2 et 10 sont simultanées.

Ainsi, chaque organe réglant 2 et 10 reçoit instantanément l'énergie qui lui est nécessaire sans perturber l'autre. De ce fait, tous les effets indésirables rencontrés avec les engrenages différentiels connus de l'art antérieur sont supprimés, y compris lorsque les impulsions sont simultanées.

Afin de permettre le réarmage de leur organe ressort associé 44, 46, les première et deuxième roues de transmission 32, 34, entrainées par la source d'énergie 1, vont rattraper leurs décalages respectifs par rapport aux roues de sortie associées 36, 38. Ainsi, le couple initial des organes ressorts 44 et 46 sera rétabli. De plus, les goupilles 40, 42 servent de butée aux roues de transmission 32 et 34 dans les roues de sortie 36, 38 lorsqu'elles rattrapent leurs décalages, afin de toujours réarmer l'organe ressort associé 44, 46 avec un même couple.

Le cycle peut alors reprendre.

Il est bien évident que la présente invention n'est pas limitée à l'exemple de réalisation décrit. Notamment, le mouvement d'horlogerie peut comprendre plusieurs engrenages différentiels qui se suivent, placés entre un engrenage différentiel principal, situé le plus proche de la source d'énergie, et l'échappement du premier et/ou du deuxième ensemble. Dans ce cas, le premier organe ressort prévu entre l'engrenage différentiel principal et le premier échappement peut être plus spécifiquement disposé entre la sortie de l'engrenage différentiel principal et l'entrée de l'élément coopérant suivant, à savoir un deuxième engrenage différentiel. De même, le deuxième organe ressort prévu entre l'engrenage différentiel principal et le deuxième échappement peut être plus spécifiquement disposé entre la sortie de l'engrenage différentiel principal et l'entrée de l'élément coopérant suivant, à savoir un troisième engrenage différentiel.

## Revendications

1. Mouvement d'horlogerie comprenant :
- une source d'énergie mécanique (1),
- un premier organe réglant (2) et un premier échappement (4) reliés par un premier rouage (8) à ladite source d'énergie (1), le premier rouage (8), le premier échappement (4) et le premier organe réglant (2) définissant un premier ensemble,
- un deuxième organe réglant (10) et un deuxième échappement (12) reliés par un deuxième rouage (16) à ladite source d'énergie (1), le deuxième rouage (16), le deuxième échappement (12) et le deuxième organe réglant (10) définissant un deuxième ensemble,
- au moins un engrenage différentiel (18) agencé pour assurer une liaison cinématique entre le premier ensemble et la source d'énergie (1) d'une part et entre le deuxième ensemble et la source d'énergie (1) d'autre part ;
**caractérisé en ce que** ledit mouvement comporte en outre :
- un premier organe ressort (44) prévu entre l'engrenage différentiel (18) et le premier échappement (4) et agencé pour exercer un couple sur une première sortie de l'engrenage différentiel (18),
- des premiers moyens de réarmage dudit premier organe ressort (44),
- un deuxième organe ressort (46) prévu entre l'engrenage différentiel (18) et le deuxième échappement (12) et agencé pour exercer un couple sur une deuxième sortie de l'engrenage différentiel (18), et
- des deuxièmes moyens de réarmage dudit deuxième organe ressort (10).

2. Mouvement selon la revendication 1, **caractérisé en ce que** l'engrenage différentiel (18) comprend une première roue de transmission (32) et une première roue de sortie (36) montée libre en rotation et reliée cinématiquement au premier ensemble, et **en ce que** ledit premier organe ressort (44) présente une première extrémité (48) reliée à ladite première roue de sortie (36) et une seconde extrémité (52) reliée à ladite première roue de transmission (32).

3. Mouvement selon l'une des revendications 1 ou 2, **caractérisé en ce que** l'engrenage différentiel (18) comprend une deuxième roue de transmission (34) et une deuxième roue de sortie (38) montée libre en rotation et reliée cinématiquement au deuxième ensemble, et **en ce que** ledit deuxième organe ressort (46) présente une première extrémité (54) reliée à ladite deuxième roue de sortie (38) et une seconde extrémité (58) reliée à ladite deuxième roue de transmission (34).

4. Mouvement selon la revendication 2, **caractérisé en ce que** les premiers moyens de réarmage du premier organe ressort (44) comprennent un premier moyen d'entrainement (40) de la première roue de sortie (36), solidaire de la première roue de transmission (32).

5. Mouvement selon la revendication 3, **caractérisé en ce que** les deuxièmes moyens de réarmage du deuxième organe ressort (46) comprennent un deuxième moyen d'entrainement (42) de la deuxième roue de sortie (38), solidaire de la deuxième roue de transmission (34).

6. Mouvement selon l'une quelconque des revendications précédentes, **caractérisé en ce que** l'engrenage différentiel (18) comprend une roue d'entrée (22) reliée cinématiquement à la source d'énergie (1).

7. Mouvement selon les revendications 2, 3 et 6, **caractérisé en ce que** la roue d'entrée (22) porte au moins un pignon-satellite (30) agencé pour coopérer avec chacune des première et deuxième roues de transmission (32, 34).

8. Mouvement selon l'une quelconque des revendications précédentes, **caractérisé en ce que** chacun des premier et deuxième organes ressorts (44, 46) est un ressort spiral.

9. Pièce d'horlogerie comportant un mouvement selon l'une quelconque des revendications 1 à 8.

## Patentansprüche

1. Uhrwerk, umfassend:
- eine mechanische Energiequelle (1),
- ein erstes Regulierorgan (2) und eine erste Hemmung (4), die durch ein erstes Räderwerk (8) mit der Energiequelle (1) verbunden sind, wobei das erste Räderwerk (8), die erste Hemmung (4) und das erste Regulierorgan (2) eine erste Einheit definieren,
- ein zweites Regulierorgan (10) und eine zweite Hemmung (12), die durch ein zweites Räderwerk (16) mit der Energiequelle (1) verbunden sind, wobei das zweite Räderwerk (16), die zweite Hemmung (12) und das zweite Regulierorgan (10) eine zweite Einheit definieren,
- mindestens ein Differentialgetriebe (18), das ausgebildet ist, um eine kinematische Verbindung zwischen der ersten Einheit und der Energiequelle (1) zum einen und zwischen der zweiten Einheit und der Energiequelle (1) zum anderen zu sichern,
**dadurch gekennzeichnet, dass** das Uhrwerk ferner aufweist:
- ein erstes Federorgan (44) zwischen dem Differentialgetriebe (18) und der ersten Hemmung (4) und ausgebildet, um ein Koppel auf einen ersten Ausgang des Differentialgetriebes (18) auszuüben,
- erste Aufzugsmittel des ersten Federorgans (44),
- ein zweites Federorgan (46) zwischen dem Differentialgetriebe (18) und der zweiten Hemmung (12) und ausgebildet, um ein Koppel auf einen zweiten Ausgang des Differentialgetriebes (18) auszuüben, und
- zweite Aufzugsmittel des zweiten Federorgans (10).

2. Uhrwerk nach Anspruch 1, **dadurch gekennzeichnet, dass** das Differentialgetriebe (18) ein erstes Übertragungsrad (32) und ein erstes Ausgangsrad (36) umfasst, das frei rotierend montiert ist und kinematisch mit der ersten Einheit verbunden ist, und dass das erste Federorgan (44) ein erstes Ende (48) aufweist, das mit dem ersten Ausgangsrad (36) verbunden ist und ein zweites Ende (52), das mit dem ersten Übertragungsrad (32) verbunden ist.

3. Uhrwerk nach einem der Ansprüche 1 oder 2, **dadurch gekennzeichnet, dass** das Differentialgetriebe (18) ein zweites Übertragungsrad (34) und ein zweites Ausgangsrad (38) umfasst, das frei rotierend montiert ist und kinematisch mit der zweiten Einheit verbunden ist, und dass das zweite Federorgan (46) ein erstes Ende (54) aufweist, das mit dem zweiten Ausgangsrad (38) verbunden ist und ein zweites Ende (58), das mit dem zweiten Übertragungsrad (34) verbunden ist.

4. Uhrwerk nach Anspruch 2, **dadurch gekennzeichnet, dass** die ersten Aufzugsmittel des ersten Federorgans (44) ein erstes Antriebsmittel (40) des ersten Ausgangsrads (36) umfassen, das mit dem ersten Übertragungsrad (32) fest verbunden ist.

5. Uhrwerk nach Anspruch 3, **dadurch gekennzeichnet, dass** die zweiten Aufzugsmittel des zweiten Federorgans (46) ein zweites Antriebsmittel (42) des zweiten Ausgangsrads (38) umfassen, das mit dem zweiten Übertragungsrad (34) fest verbunden ist.

6. Uhrwerk nach einem der vorangehenden Ansprüche, **dadurch gekennzeichnet, dass** das Differentialgetriebe (18) ein Eingangsrad (22) umfasst, das mit der Energiequelle (1) kinematisch verbunden ist.

7. Uhrwerk nach den Ansprüchen 2, 3 und 6, **dadurch gekennzeichnet, dass** das Eingangsrad (22) mindestens einen Satellitentrieb (30) trägt, der ausgebildet ist, um mit jedem von dem ersten und zweiten Übertragungsrad (32, 34) zusammenzuwirken.

8. Uhrwerk nach einem der vorangehenden Ansprüche, **dadurch gekennzeichnet, dass** jedes von dem ersten und zweiten Federorgan (44, 46) eine Spiralfeder ist.

9. Uhr, aufweisend ein Uhrwerk nach einem der Ansprüche 1 bis 8.

## Claims

1. Timepiece movement including:
- a mechanical energy source (1),
- a first regulating organ (2) and a first escapement (4) linked by a first gear train (8) to said energy source (1), the first gear train (8), the first escapement (4) and the first regulating organ (2) defining a first ensemble,
- a second regulating organ (10) and a second escapement (12) linked by a second gear train (16) to said energy source (1), the second gear train (16), the second escapement (12) and the second regulating organ (10) defining a second ensemble,
- at least one differential gear (18) arranged to provide a kinematic link firstly between the first ensemble and the energy source (1) and secondly between the second ensemble and the energy source (1), **characterized in that** said movement also comprises:
- a first spring organ (44) provided between the differential gear (18) and the first escapement (4) and arranged to exert torque on a first output of the differential gear (18),
- first means for re-charging said first spring organ (44),
- a second spring organ (46) provided between the differential gear (18) and the second escapement (12) and arranged to apply torque to a second output of the differential gear (18), and
- second means for re-charging said second spring organ (10).

2. Movement according to claim 1, **characterized in that** the differential gear (18) comprises a first transmission wheel (32) and a first output wheel (36) mounted freely in rotation and linked kinematically to the first ensemble, and **in that** said first spring organ (44) has a first extremity (48) linked to said first output wheel (36) and a second extremity (52) linked to said first transmission wheel (32).

3. Movement according to one of claims 1 or 2, **characterized in that** the differential gear (18) comprises a second transmission wheel (34) and a second output wheel (38) mounted freely in rotation and linked kinematically to the second ensemble, and **in that** said second spring organ (46) has a first extremity (54) linked to said second output wheel (38) and a second extremity (58) linked to said second transmission wheel (34).

4. Movement according to claim 2, **characterized in that** the first means for re-charging the first spring organ (44) comprise first driving means (40) for the first output wheel (36) that are rigidly connected to the first transmission wheel (32).

5. Movement according to claim 3, **characterized in that** the second means for re-loading the second spring organ (46) comprise second driving means (42) for the second output wheel (38) that are rigidly connected to the second transmission wheel (34).

6. Movement according to any one of the preceding claims, **characterized in that** the differential gear (18) comprises an input wheel (22) linked kinematically to the energy source (1).

7. Movement according to claims 2, 3 and 6, **characterized in that** the input wheel (22) carries at least one satellite pinion (30) arranged to cooperate with each of the first and second transmission wheels (32, 34).

8. Movement according to any one of the preceding claims, **characterized in that** each of the first and second spring organs (44, 46) is a spiral spring.

9. Timepiece comprising a movement according to any one of claims 1 to 8.
